# EUROPÄISCHE PATENTSCHRIFT

(11) **EP 1 375 192 B1**
(45) Veröffentlichungstag und Bekanntmachung des Hinweises auf die Patenterteilung: **18.02.2009**
(21) Anmeldenummer: 03018556.5
(22) Anmeldetag: 15.12.2000
(51) Int. Cl.: B44D 3/04

(54) **Farbkasten mit auswechselbaren Farbschälchen**
Paintbox with exchangeable colour bowls
Boite de peinture ayant des coupelles de peinture interchangeables

(30) Priorität: 23.12.1999 DE 19962897
(43) Veröffentlichungstag der Anmeldung: 02.01.2004
(62) Teilanmeldung aus: 00990545.6
(73) Patentinhaber: Pelikan PBS-Produktionsgesellschaft mbH & Co. KG, 30163 Hannover (DE)
(72) Erfinder: Scholz, Günter, 30823 Garbsen (DE)
(74) Vertreter: Haar, Lucas Heinz Jörn

(56) Entgegenhaltungen:
- DE-C- 629 787
- DE-C- 699 165
- GB-A- 378 795

## Beschreibung

Die Erfindung betrifft einen Farbkasten zur auswechselbaren Aufnahme von Farbschälchen mit einem Kastenboden, einer Seitenwand, die den Kastenboden an vier Seiten umgibt, einer in einem Abstand von der Seitenwand und parallel zu Abschnitten derselben angeordneten, auf dem Kastenboden stehenden Halteschiene und Haltemitteln zum Festhalten der Farbschälchen.

Bei einem aus DE-GM 70 06 998 bekannten Farbkasten der angegebenen Art weist die Halteschiene an ihrem oberen Rand einen verdickten Wulst auf, der in eine hinterschnittene Nut an der Unterseite des überstehenden Rands der Farbschälchens einschnappt, wenn die Farbschälchen in den Farbkasten eingesetzt und an die Halteschiene angedrückt werden. In Längsrichtung der Halteschiene wird die Position der Farbschälchen durch Abstandsnoppen bestimmt, die an der Halteschiene angebracht sind. Zum Lösen der Farbschälchen von der Halteschiene kann der über die Halteschiene hinausragende Schälchenrand mit dem Finger einer Hand nach unten gedrückt werden. Hierdurch wird das entsprechende Farbschälchen durch Drehung um den Wulst der Halteschiene so weit nach oben geschwenkt, daß der von der Halteschiene entfernte Schälchenrand untergriffen und durch Hochziehen das Schälchen von der Halteschiene gelöst werden kann. Diese bekannte Ausgestaltung des Farbkastens hat den Nachteil, daß die Farbschälchen in dem Farbkasten nicht fest fixierbar sind, sondern um den Befestigungswulst der Halteschiene eine begrenzte Schwenkbewegung ausführen können. Dies kann beim Transport des Farbkastens zu Klappergeräuschen führen. Weiterhin ist die Anklemmung der Farbschälchen an dem Wulst der Halteschiene in starkem Maße von Fertigungstoleranzen abhängig mit der Folge, daß bei ungünstiger Toleranzlage entweder die Kräfte zum Andrücken und Lösen der Farbschälchen zu hoch oder der Widerstand gegen unbeabsichtigtes Lösen zu niedrig sein kann.

Aus DE-GM 71 25 446 ist ein Farbkasten mit Farbschälchen bekannt, die einen überstehenden Rand mit rechteckiger Außenkontur haben und an einer Halteschiene mit Abstandsnocken gehalten sind. Der Erfindung liegt die Aufgabe zugrunde, die Befestigung der Farbschälchen bei einem Farbkasten der angegebenen Art hinsichtlich der Handhabung zu verbessert und die Abhängigkeit von Fertigungstoleranzen zu verringern.

Die Aufgabe wird erfindungsgemäß durch einen Farbkasten mit den in Patentanspruch 1 angegebenen Merkmalen gelöst.

In einer vorteilhaften Ausgestaltung enthält der Farbkasten auswechselbare Farbschälchen, wobei am Boden des Farbkastens und an der Seite der Farbschälchen zusammenwirkende Haltemittel angebracht sind, durch die die Farbschälchen ausgerichtet im Farbkasten lösbar gehalten sind und wobei am Boden des Farbkastens eine Halteschiene angebracht ist, die in eine auf der Unterseite eines überstehenden Randes der Farbschälchen ausgebildete, nach unten offene Nut eingreift und ein Schwenklager mit einer zum Kastenboden parallelen Schwenkachse bildet. Die Nut auf der Unterseite des überstehenden Randes der Farbschälchen kann einen sich nach unten erweiternden Querschnitt haben, und auf der den Farbschälchen zugekehrten Seite der Halteschiene können vom Kastenboden hochstehende Halteelemente vorgesehen sein, durch die die einzelnen Farbschälchen kraftschlüssig in Anlage an dem Kastenboden festhaltbar sind. An dem überstehenden Rand der Farbschälchen kann jeweils eine Drucktaste angebracht sein, die sich auf der den Farbschälchen abgekehrten Seite der Halteschiene befindet und daß durch Niederdrücken der Drucktaste eines Farbschälchen dieses um die Schwenkachse schwenkbar und von den Halteelementen lösbar ist.

Bei dem erfindungsgemäßen Farbkasten sind die Mittel zur kraftschlüssigen Halterung der Farbschälchen in dem Farbkasten von der Schwenklagerung auf der Halteschiene räumlich getrennt. Die zur Halterung vorgesehenen Halteelemente können daher wesentlich günstiger, z.B. mit einem größeren Federweg ausgestaltet werden, wodurch die Abhängigkeit von fertigungsbedingten Maßtoleranzen erheblich verringert werden kann. Zu hohe oder zu niedrige Haltekräfte lassen sich daher leicht vermeiden. Durch die Anbringung der Drucktasten an den Farbschälchen wird das Entnehmen der Farbschälchen vereinfacht, da durch die Betätigung der Drucktaste die Farbschälchen bereits von den Halteelementen gelöst werden und dann ohne Überwindung eines Widerstands aus dem Farbkasten herausgenommen werden können. Das Lösen und Entnehmen der Farbschälchen kann mit einer Hand durchgeführt werden, da die Farbschälchen nach dem Lösen und Loslassen der Drucktaste in einer angehobenen Position liegen bleiben, so daß sie mit derselben Hand gegriffen werden können. Zusätzlich kann durch die Ausgestaltung der Drucktaste der Schwenkwinkel der Farbschälchen bei der Entnahme soweit begrenzt werden, daß in den Farbschälchen befindliche, gelöste Farbe nicht herausfließen kann. Der erfindungsgemäße Farbkasten hat weiterhin den Vorteil, daß die Farbschälchen durch die Halteelemente auch bei auf den Kopf gedrehtem Kasten in Anlage an dem Kastenboden gehalten werden und daher beim Transport des Farbkastens, gleichgültig in welcher Lage, nicht klappern. Schließlich können in den erfindungsgemäßen Farbkasten durch Beibehaltung der Halteschiene und geeignete Positionierung der Halteelemente auch Farbschälchens bekannter Ausgestaltung eingesetzt werden, allerdings ohne die mit der erfindungsgemäßen Ausgestaltung erzielbaren Vorteile.

Nach einem weiteren Vorschlag der Erfindung erstreckt sich die Drucktaste über die gesamte Breite des Farbschälchens und ist mit einem Winkel von insbesondere 60° zur Ebene des Kastenbodens geneigt. Hierdurch bilden die Drucktasten der nebeneinander liegenden Farbschälchen eine glatte, geschlossene Fläche, die den an sie angrenzenden, z.B. zur Pinselablage dienenden Kastenraum in ästhetisch ansprechender Weise begrenzt. An das untere Ende der Drucktasten kann sich eine am Kastenboden angebrachte Rippe anschließen, durch die ein zwischen den Drucktasten und dem Kastenboden vorhandener Zwischenraum geschlossen wird. Zur Begrenzung des Schwenkwinkels der Drucktasten kann weiterhin an dem Kastenboden eine Anschlagrippe vorgesehen sein, die in den Bewegungsbereich der Drucktasten hineinragt.

Der überstehende Rand der Farbschälchen kann weiterhin eine rechteckige Außenkontur mit zu den Seitenwänden des Farbkastens parallelen Rändern haben, so daß die nebeneinander liegenden Farbschälchen mit ihrer Oberseite eine geschlossene Fläche mit nebeneinander liegenden Ausnehmungen zur Aufnahme der Farbtabletten bilden.

Als Halteelemente sind erfindungsgemäß für jedes Farbschälchen ein Paar dünnwandiger, elastisch verformbarer Rippen vorgesehen , die im Abstand voneinander, an die Halteschiene angrenzend und zu dieser und zum Kastenboden im wesentlichen senkrecht angeordnet sind und die auf ihren einander abgekehrten oder auf ihren einander zugekehrten Seiten an ihrem oberen Rand einen Vorsprung haben, an dem ein Farbschälchen festhaltbar ist. Die Farbschälchen weisen erfindungsgemäß an ihrem überstehenden Rand nach unten verlängerte Ansätze auf, die den Rippen benachbart und parallel zu diesen ausgerichtet sind und die auf ihren einander abgekehrten oder auf ihren einander zugekehrten Seiten einen Vorsprung tragen, der sich in der Halteposition der Farbschälchen an dem Vorsprung der Rippen abstützt.

Die Erfindung wird nachfolgend anhand eines Ausführungsbeispiels näher erläutert, das in der Zeichnung dargestellt ist. Es zeigen
- Figur 1: eine perspektivische Darstellung eines Abschnitts eines erfindungsgemäßen Farbkastens ohne Farbschälchen,
- Figur 2: eine perspektivische Darstellung eines Abschnitts des erfindungsgemäßen Farbkastens gemäß Figur 1 mit zwei Farbschälchen,
- Figur 3: eine andere perspektivische Darstellung des Abschnitts gemäß Figur 2, in Längsrichtung im Bereich der Halteelemente geschnitten,
- Figur 4: einen Querschnitt des Abschnitts gemäß Figur 2 mit eingesetztem Farbschälchen und
- Figur 5: einen Querschnitt des Abschnitts gemäß Figur 2 mit gelöstem Farbschälchen.

Der dargestellte Farbkasten 1 weist einen Kastenboden 2 und eine Seitenwand 3 auf, die den Kastenboden 2 an vier Seiten in üblicher Weise umgibt. In einem Abstand von der Seitenwand 3 und parallel zu dieser ist eine Halteschiene 4 vorgesehen, die senkrecht auf dem Kastenboden 2 steht. Der Zwischenraum 5 zwischen der Seitenwand 3 und der Halteschiene 4 ist zur Aufnahme von Farbschälchen 6 bestimmt. In dem Zwischenraum 5 befinden sich angrenzend an die Halteschiene 4 im Abstand voneinander Halteelemente 7,8, die als zum Kastenboden 2 und zur Halteschiene 4 senkrechte Rippen ausgebildet sind. Jeweils zwei in einem größeren Abstand voneinander angeordnete Halteelemente 7 bzw. 8 bilden ein Paar, das zum Halten eines Farbschälchens 6 zusammenwirkt. Die Halteelemente 7 bzw. 8 jedes Paares weisen auf ihren einander abgekehrten Seiten am oberen Rand einen seitlichen Vorsprung 9 nach Art einer Rippe auf, der sich parallel zum Kastenboden 2 erstreckt. In der Nähe der Seitenwand 3 hat der Kastenboden 2 quaderförmige Erhebungen 10, auf denen die Farbschälchen 6 aufliegen. Auf der den Halteelementen 7, 8 abgekehrten Seite sind parallel zur Halteschiene 4 eine Rippe 11 und eine Anschlagrippe 12 von im Vergleich zur Halteschiene 4 geringer Höhe vorgesehen.

Die Farbschälchen 6 haben die Form eines flachen, hohlen Kreiszylinders mit einem ebenen Boden 13 und einer durch einen kegelstumpfförmigen oberen Ansatz 14 erweiterten Öffnung, an die sich ein seitlich überstehender Rand 15 mit rechteckiger Außenkontur anschließt. An den Rand 15 ist an einer Seite eine rechteckige, ebene Drucktaste 16 angeformt, die die gleiche Breite wie der Rand 15 hat. Die Drucktaste 16 ist zur Ebene des Rands 15 geneigt und bildet mit diesem einen Winkel von 120°. Auf der Unterseite des Rands 15 ist unmittelbar angrenzend an die Drucktaste 16 und parallel zu dieser eine Nut 17 ausgebildet, die einen sich nach unten erweiternden Querschnitt hat und die beim Einsetzen des Farbschälchens 6 in den Farbkasten 1 die Halteschiene 4 aufnimmt, um mit dieser gemeinsam ein Schwenklager zu bilden. An den beiden zur Nut 17 senkrechten Außenkanten des überstehenden Rands 15 sind an die Nut 17 angrenzend plattenförmige Ansätze 18 angeformt, die sich senkrecht zur Ebene des Rands 15 nach unten erstrecken. Die Ansätze 18 haben auf ihrer dem Kreiszylinder zugekehrten Innenseite an ihrem unteren Rand und in einem Abstand von der Nut 17 jeweils einen Vorsprung 19. Der Abstand der einander zugekehrten Innenflächen der Ansätze 18 ist im wesentlichen gleich dem Abstand, den die einander zugekehrten Außenflächen eines Paars Halteelemente 7 bzw. 8 voneinander haben.

Wird ein Farbschälchen 6 in den Farbkasten 1 eingesetzt, so legt es sich zunächst mit seiner Bodenkante auf die Erhebungen 10 und mit seinen Vorsprüngen 19 an den Ansätzen 18 auf die Vorsprünge 9 an den Halteelementen 7 oder 8 auf. Durch leichten Druck auf das Farbschälchen 6 gleiten die Vorsprünge 19 über die Vorsprünge 9 hinweg, wobei die Halteelemente federnd zur Mitte hin ausweichen. Sobald das Farbschälchen 6 mit der Nut 17 auf der Halteschiene 4 fest aufliegt, federn die Halteelemente 7 oder 8 in ihre Ausgangslage zurück, wobei die Vorsprünge 9 die Vorsprünge 19 von oben übergreifen und dadurch das Farbschälchen 6 in der erreichten Position am Farbkasten festhalten. Diese Stellung des Farbschälchens 6 ist in den Figuren 2 und 3 bei dem vorderen bzw. linken Farbschälchen sowie in Figur 4 gezeigt. Da sich die Kontaktstellen der Vorsprünge 9 und 19 zwischen der Halteschiene 4 und den Erhebungen 10 und in einem Abstand von diesen befinden, ist auch mit relativ geringen Klemmkräften eine sichere Fixierung des Farbschälchens im Farbkasten gegeben.

Soll ein Farbschälchen 6 aus dem Farbkasten 1 entnommen werden, so wird die Drucktaste 16 des Farbschälchens 6 in Richtung des Pfeils P niedergedrückt, bis sie an der Anschlagrippe 12 anliegt. Bei diesem Vorgang wird das Farbschälchen 6 nach oben geschwenkt, wobei die Vorsprünge 19 über die Vorsprünge 9 hinweggleiten und dadurch das Farbschälchen 6 von den Halteelementen 7 oder 8 lösen. Die so erreichte Lösestellung ist bei dem hinteren bzw. rechten Farbschälchen 6 in den Figuren 2 und 3 und in Figur 5 gezeigt. Zum Herausnehmen des Farbschälchens 6 kann dieses nun entweder bei niedergedrückter Drucktaste 16 an dem hochstehenden Teil des Randes 15 gegriffen werden. Zum anderen kann aber auch die Drucktaste 16 wieder losgelassen werden. Hierbei dreht sich das Farbschälchen 6 um die auf den Vorsprüngen 9 aufliegenden Vorsprünge 19, wobei das der Drucktaste 12 entgegengesetzte Ende des Farbschälchens 6 sich in den Farbkasten 1 zurückbewegt und stattdessen das drucktastenseitige Ende des Farbschälchens 6 soweit angehoben wird, daß das Farbschälchen 6 gegriffen und aus dem Farbkasten entnommen werden kann.

Neben dem beschriebenen Beispiel sind auch eine Reihe anderer Ausgestaltungen des erfindungsgemäßen Farbkastens möglich. So können beispielsweise die Halteelemente des Farbkastens die Ansätze an den Farbschälchen von außen umgreifen. Andererseits können die Halteelemente auch so gestaltet sein, daß sie unmittelbar an dem zylindrischen Teil der Farbschälchen oder an Ansätzen am Boden der Farbschälchen angreifen. Die Schälchen müssen nicht rund sein, sondern können auch rechteckig oder polygonal gestaltet sein.

## Patentansprüche

1. Farbkasten (1) zur auswechselbaren Aufnahme von Farbschälchen (6) mit einem Kastenboden (2), einer Seitenwand (3), die den Kastenboden an vier Seiten umgibt, einer in einem Abstand von der Seitenwand und parallel zu Abschnitten derselben angeordneten, auf dem Kastenboden stehenden Halteschiene (4) und Haltemitteln zum Festhalten der Farbschälchen, **dadurch gekennzeichnet, daß** die zum Halten eines einzelnen Farbschälchens (6) bestimmten Halteelemente (7, 8) aus einem Paar dünnwandiger, elastisch verformbarer Rippen bestehen, die in dem zur Aufnahme des Farbschälchens (6) bestimmten Zwischenraum (5) zwischen der Seitenwand (3) und der Halteschiene (4) in einem Abstand voneinander, nahe der Halteschiene (4) und zu dieser und zum Kastenboden (2) im wesentlichen senkrecht angeordnet sind.

2. Farbkasten nach Anspruch 1, **dadurch gekennzeichnet, daß** die Halteelemente (7 bzw. 8) eines Paares auf ihren einander abgekehrten Seiten einen Vorsprung (9) haben, der zum Festhalten des Farbschälchens (6) bestimmt ist.

3. Farbkasten nach Anspruch 2, **dadurch gekennzeichnet, daß** der Vorsprung (9) als Rippe ausgebildet ist, die sich parallel zum Kastenboden (2) erstreckt.

4. Farbkasten nach einem der vorhergehenden Ansprüche, **dadurch gekennzeichnet, daß** der Kastenboden (2) in dem Zwischenraum (5) in der Nähe der Seitenwand (3) eine Erhebung hat, die zur Auflage des Farbschälchens (6) dient.

5. Farbkasten nach einen dem vorhergehenden Ansprüche, **dadurch gekennzeichnet, daß** auf der dem Zwischenraum (5) abgekehrten Seite der Halteschiene (4) an dem Kastenboden (2) eine Anschlagrippe (12) vorgesehen ist.

6. Farbkasten nach einem der vorhergehenden Ansprüche, **dadurch gekennzeichnet, daß** die Halteschiene (4) ein Schwenklager mit einer zum Kastenboden (2) parallelen Schwenkachse bildet und dass der Farbkasten (1) nebeneinander liegende Farbschälchen (6) mit überstehendem Rand (15) enthält, der eine rechteckige Außenkontur mit zur Schwenkachse des schwenklagers und zur Seitenwand (3) des Farbkastens (1) parallelen Rändern hat und die nebeneinander liegenden Farbschälchen (6) mit ihrer Oberseite eine geschlossene Fläche mit nebeneinander liegenden Ausnehmungen zur Aufnahme der Farbtabletten bilden.

7. Farbkasten nach Anspruch 6, **dadurch gekennzeichnet, daß** die Farbschälchen (6) an ihrem überstehenden Rand (15) nach unten verlängerte Ansätze (18) aufweisen, die auf ihren einander abgekehrten oder auf ihren einander zugekehrten Seiten Vorsprünge (19) tragen, die sich in der Halteposition des Farbschälchens (6) im Farbkasten (1) an den Vorsprüngen der Halteelemente (7 bzw. 8) abstützen.

## Claims

1. A paint box (1) for replaceably receiving color pans (6), with a box bottom (2), a sidewall (3) surrounding the box bottom on four sides, a holding rail (4) standing on the box bottom and arranged at a distance from the sidewall and parallel to portions thereof, and with holding means for retaining the color pans, **characterized in that** the holding elements (7, 8) intended for retaining a single color pan (6) include one pair of thin-walled, elastically deformable ribs which are arranged in the space (5) intended to receive the color pan (6) between the sidewall (3) and the holding rail (4) at a distance from each other, in the proximity of the holding rail (4) and substantially perpendicular to the holding rail and to the box bottom (2).

2. The paint box according to claim 1, **characterized in that** the holding elements (7 or 8) of one pair have on their sides facing away from each other a projection (9) serving to retain the color pan (6).

3. The paint box according to claim 2, **characterized in that** the projection (9) is configured as a rib extending parallel to the box bottom (2).

4. The paint box according to any one of the preceding claims, **characterized in that** the box bottom (2) has in the space (5) in the proximity of the sidewall (3) an elevation which serves as a rest for the color pan (6).

5. The paint box according to any one of the preceding claims, **characterized in that** a stop rib (12) is provided on the box bottom (2) on the side of the holding rail (4) facing away from the space (5).

6. The paint box according to any one of the preceding claims, **characterized in that** the holding rail (4) forms a swivel bearing having a swivel axis parallel to the box bottom (2), and that the paint box (1) contains adjacent color pans (6) having a protruding rim (15) of a rectangular outer contour with edges parallel to the swivel axis of the swivel bearing and to the sidewall (3) of the paint box (1), and the adjacent color pans (6) form with their upper side a closed surface area with adjacent recesses for receiving the color tablets.

7. The paint box according to claim 6, **characterized in that** the color pans (6) have on their protruding rim (15) downwardly extending lugs (18) which carry on their sides facing away from each other or on their sides facing each other projections (19) which, in the holding position of the color pan (6) in the paint box (1), bear against the projections of the holding elements (7 or 8).

## Revendications

1. Boîte de peinture (1) destinée à recevoir des godets de couleur (6) échangeables, avec un fond de boîte (2), une paroi latérale (3) qui entoure le fond de boîte sur quatre côtés, un rail de retenue (4) placé debout sur le fond de boîte à distance de la paroi latérale et parallèlement à des portions de celle-ci et des moyens de retenue pour retenir fermement les godets de peinture, **caractérisée en ce que** les éléments de retenue (7, 8) destinés à retenir individuellement un godet de couleur (6) sont constitués d'une paire de nervures déformables élastiquement de faible épaisseur qui sont disposées dans l'espace intermédiaire (5) destiné à recevoir le godet de couleur (6), entre la paroi latérale (3) et le rail de retenue (4), à distance l'un de l'autre, à proximité du rail de retenue (4), essentiellement perpendiculairement à celui-ci et au fond de boîte (2).

2. Boîte de peinture selon la revendication 1, **caractérisée en ce que** les éléments de retenue (7 ou 8) d'une paire ont une saillie (9) sur leurs faces qui sont opposées l'une à l'autre, laquelle saillie est destinée à retenir le godet de couleur (6).

3. Boîte de peinture selon la revendication 2, **caractérisée en ce que** la saillie (9) est conçue sous la forme d'une nervure qui s'étend parallèlement au fond de boîte (2).

4. Boîte de peinture selon l'une des revendications précédentes, **caractérisée en ce que** le fond de boîte (2) a une élévation dans l'espace intermédiaire (5) à proximité de la paroi latérale (3) qui sert de support pour le godet de couleur (6).

5. Boîte de peinture selon l'une des revendications précédentes, **caractérisée en ce qu'**une nervure de butée (12) est prévue sur le fond de boîte (2) sur le côté du rail de retenue (4) opposé à l'espace intermédiaire (5).

6. Boîte de peinture selon l'une des revendications précédentes, **caractérisée en ce que** le rail de retenue (4) forme un palier de pivotement avec un axe de pivotement parallèle au fond de boîte (2), et **en ce que** la boîte de peinture (1) contient des godets de couleur (6) posés les uns à côté des autres avec un bord débordant (15) qui a un contour extérieur rectangulaire avec des bords parallèles à l'axe de pivotement du palier de pivotement et au bord latéral (3) de la boîte de peinture (1) et les godets de couleur (6) posés les uns à côté des autres forment avec leur face supérieure une surface fermée avec des évidements placés les uns à côté des autres pour recevoir les comprimés de couleur.

7. Boîte de peinture selon la revendication 6, **caractérisée en ce que** les godets de couleur (6) présentent sur leur bord débordant (15) des épaulements (18) s'étendant vers le bas qui portent sur leurs faces se faisant face ou opposés l'une à l'autre des saillies (19) qui en position de retenue du godet de couleur (6) dans la boîte de peinture (1) s'appuient sur les saillies des éléments de retenue (7 ou 8).
